# EUROPÄISCHE PATENTSCHRIFT

(11) **EP 2 087 976 B1**
(45) Veröffentlichungstag und Bekanntmachung des Hinweises auf die Patenterteilung: **22.12.2010**
(21) Anmeldenummer: 09000831.9
(22) Anmeldetag: 22.01.2009
(51) Int. Cl.: B27N 3/14, B27N 3/18

(54) **Vorrichtung und Verfahren zum Streuen von Streugut zu Streugutmatten**
Device and method for distributing granular material into mats
Dispositif et procédé pour distribution des matériaux granulaires pour des mats

(30) Priorität: 07.02.2008 DE 102008007950
(43) Veröffentlichungstag der Anmeldung: 12.08.2009
(73) Patentinhaber: Kronotec AG, 6006 Luzern (CH)
(72) Erfinder:
(74) Vertreter: Rehmann, Thorsten

(56) Entgegenhaltungen:
- EP-A- 0 511 425
- EP-A- 0 956 903
- EP-A- 1 810 805
- WO-A-92/01617
- WO-A-03/053588
- DE-A1- 19 539 499
- DE-A1-102004 010 898
- DE-A1-102006 004 779
- JP-A- 2006 240 234

## Beschreibung

Die Erfindung betrifft eine Vorrichtung zum Streuen von Streugut, insbesondere von Holzspänen, Holzfasern oder ähnlichem, zu Streugutmatten mit einem Streuband und einem Streugutbunker mit einer Austragsvorrichtung zum Aufstreuen des Streugutes auf das Streuband, in deren Bereich eine in einem Winkel zur Horizontalen angeordnete Rutsche vorgesehen ist.

Eine solche Vorrichtung ist aus der EP 0 511 425 A1 bekannt. Eine Streuvorrichtung und ein Verfahren zur Bildung einer Streugutmatte ist beispielsweise aus der DE 10 2004 010 898 A1 oder der EP 1 810 805 A1 bekannt.

Aus der EP 0956903 A2 ist eine Reinigungsanlage zum Reinigen von Hackschnitzeln bekannt, die über einen mit einer Magnetspule versehenen Eisenabscheider verfügt.

In der Produktion von Spanplatten und OSB (Oriented Strand Board) kommt es immer wieder dazu, dass Metallpartikel in den Produktionsprozess eingeschleust werden. Diese führen im Produktionsprozess zu Beschädigungen der Anlagen oder zumindest zu Schäden in der hergestellten Holzwerkstoffplatte. Die dadurch nötigen Produktionsunterbrechungen und ggf. Reparaturen der Anlagen sind kosten- und zeitintensiv. Um Metallpartikel aus dem Produktionsprozess herausfiltern zu können, sind an vielen Stellen innerhalb einer Produktionslinie entweder dauermagnetische oder elektromagnetische Abscheidevorrichtungen vorhanden. Diese sorgen dafür, dass ferromagnetische Fremdkörper ausgesondert und so die nachfolgenden Produktionseinrichtungen nicht beschädigt werden. Dieses Aussortieren von Metallpartikeln ist nur vor der eigentlichen Streuung effektiv möglich, da nach der Streuung diese magnetischen Einrichtungen nicht sehr effektiv arbeiten, da in einer vergleichsweise dicken Streumatte Metallpartikel nur schwer zu detektieren bzw. zu entfernen sind. Diese gelangen daher in den Produktionsprozess und führen zu den bereits genannten Unterbrechungen und Beschädigungen der Anlagen.

Der Erfindung liegt daher die Aufgabe zugrunde, eine Streuvorrichtung bereitzustellen, die über einen effektiven Metallabscheider verfügt.

Die Erfindung löst die Aufgabe gemäß Anspruch 1 oder 2 dadurch, dass die im Bereich der Austragsvorrichtung vorgesehene Rutsche magnetisch ist oder dass die Rutsche als Elektromagnet ausgebildet ist.

Des Weiteren betrifft die Erfindung ein Verfahren zum Abscheiden von Metallpartikeln gemäß Anspruch 5.

Das den Streugutbunker über die Austragsvorrichtung verlassende Streugut fällt beim Betrieb der erfindungsgemäßen Vorrichtung auf die im Bereich der Austragsvorrichtung angeordnete Rutsche. Dadurch wird der Pfeilwinkel des Streugutes verändert. Das nichtmagnetische Streugut, beispielsweise Holzspäne oder Holzfasern, rutscht über die Rutsche hinweg und wird auf das Streuband aufgestreut. Vorher wird es beispielsweise über Verteiler und Orienter geführt, wodurch eine gleichmäßige Verteilung und homogene Ausrichtung des Streugutes gewährleistet wird.

Befinden sich Metallpartikel im Streugut, treffen auch diese nach Verlassen des Streugutbunkers auf die magnetische Rutsche. Durch die magnetische Wechselwirkung zwischen den Metallpartikeln und der magnetischen Rutsche werden die Partikel auf der Rutsche festgehalten und geraten nicht in den weiteren Produktionsablauf. Sie können daher auch nicht in die Streumatte gelangen. Über die Austragsvorrichtung am Ausgang des Streugutbunkers werden die einzelnen Partikel im Streugut stark vereinzelt. Daher treffen die im Streugut enthaltenen Metallpartikel auf die Rutsche und werden zu einem sehr großen Anteil festgehalten.

Wenn die Rutsche als Elektromagnet ausgestaltet ist, ist die Reinigung der Rutsche, etwa bei Wartungsstillständen der Vorrichtung, leicht möglich.

Wird der Strom, der den Elektromagneten der Rutsche betreibt, abgeschaltet, verliert die Rutsche ihre magnetischen Eigenschaften. Die bis zu diesem Zeitpunkt an der Rutsche festgehaltenen Metallpartikel lösen sich und können einfach entsorgt werden.

In einer anderen vorteilhaften Ausgestaltung besteht die Rutsche aus einem permanentmagnetischen Material, beispielsweise einer Magnesium-Neodym-Legierung. Im Vergleich zur Elektromagnet-Lösung spart diese Ausführungsform Strom und damit Kosten. Die Reinigung der permanentmagnetischen Rutsche kann beispielsweise mittels einer einfachen, nichtmagnetischen Edelstahlschaufel geschehen.

Besonders vorteilhafter Weise ist der Winkel der magnetischen Rutschen stufenlos einstellbar. Dadurch kann auch der Fallwinkel des Streugutes und damit die Qualität der aufgestreuten Streumatte gesteuert werden. Zudem kann die Verweildauer, also die Zeit, die einzelne Partikel aus dem Streugut auf der Rutsche verbringen, durch den Fallwinkel variiert werden, sodass ggf. im Streugut enthaltene Metallpartikel mit einer größeren Wahrscheinlichkeit festgehalten werden.

Anhand einer Zeichnung wird ein Ausführungsbeispiel der Erfindung näher erläutert.

Es zeigt:
- Figur 1: eine schematische Seitenansicht einer erfindungsgemäßen Vorrichtung
und
- Figur 2: eine vereinfachte Darstellung einer Rutsche einer erfindungsgemäßen Vorrichtung.

Figur 1 zeigt eine Seitenansicht einer erfindungsgemäßen Vorrichtung 1. Das aufzustreuende Streugut 2 befindet sich im Streugutbunker 3. Es wird über ein Bunkerbodenband 4 in Richtung der Auftragsfront des Streugutbunkers 3 befördert. Dort fällt es auf die magnetische Rutsche 6, bevor es dann über Verteiler 7 und Orienter 8 auf das Streuband 9 aufgestreut wird. Über das Streuband 9 wird die aus dem Streugut 2 aufgestreute Streumatte weiteren Produktionseinrichtungen, wie beispielsweise Pressen, Besäumungseinrichtungen oder Aufteilsägen, zugeführt. Über den Winkel α zwischen der Horizontalen H und der magnetischen Rutsche 6 wird der Fallwinkel des Streugutes 2 auf die Verteiler 7 und damit auch die Verweildauer des Streugutes 2 auf der magnetischen Rutsche 6 gesteuert. Je kleiner der Winkel α ist, desto länger ist das Streugut 2 in Kontakt mit der magnetischen Rutsche 6 und desto besser können Metallpartikel aus dem Streugut 2 entfernt werden.

Figur 2 zeigt eine vereinfachte Darstellung einer magnetischen Rutsche 6, wie sie in einer erfindungsgemäßen Vorrichtung Verwendung findet. Sie ist an der Austragvorrichtung eines nicht gezeigten Streugutbunkers im Winkel α zur Horizontalen H angeordnet. Die magnetische Rutsche 6 ist entlang der Pfeile P feststellbar verschwenkbar. Das bedeutet, dass sie in einem beliebigen Winkel α angeordnet werden kann. Dieser kann beispielsweise in Abhängigkeit von der Menge des aufzustreuenden Streugutes 2, der Geschwindigkeit des Streubandes 9 und der Größe der einzelnen Partikel im Streugut 2 verändert und an die jeweiligen Gegebenheiten angepasst werden.

### Bezugszeichenliste

- H: Horizontale
- P: Pfeile
- α: Winkel
- 1: Vorrichtung
- 2: Streugut
- 3: Streugutbunker
- 4: Bunkerbodenband
- 5: Austragsfront
- 6: magnetische Rutsche
- 7: Verteiler
- 8: Orienter
- 9: Streuband

## Patentansprüche

1. Vorrichtung zum Streuen von Streugut (2) zu Streugutmatten mit einem Streuband (9) und einem Streugutbunker (3) mit einer Austragsvorrichtung (5) zum Aufstreuen des Streugutes (2) auf das Streuband (9), in deren Bereich eine in einem Winkel (α) zur Horizontalen (H) angeordnete Rutsche (6) vorgesehen ist, **dadurch gekennzeichnet, dass** die Rutsche (6) magnetisch ist.

2. Vorrichtung zum Streuen von Streugut (2) zu Streugutmatten mit einem Streuband (9) und einem Streugutbunker (3) mit einer Austragsvorrichtung (5) zum Aufstreuen des Streugutes (2) auf das Streuband (9), in deren Bereich eine in einem Winkel (α) zur Horizontalen (H) angeordnete Rutsche (6) vorgesehen ist, **dadurch gekennzeichnet, dass** die Rutsche (6) als Elektromagnet ausgebildet ist.

3. Vorrichtung nach Anspruch 1, **dadurch gekennzeichnet, dass** die Rutsche (6) aus einem permanentmagnetischen Material besteht.

4. Vorrichtung nach Anspruch 1, 2 oder 3, **dadurch gekennzeichnet, dass** der Winkel (α) der Rutsche (6) einstellbar ist.

5. Verfahren zum Abscheiden von Metallpartikeln aus einem in einer Streuvorrichtung (1) nach einem der Ansprüche 1 bis 4 bereitgestellten Streugut (2), **dadurch gekennzeichnet, dass** das Streugut (2) einer magnetischen Rutsche (6) zugeführt wird, sodass durch die magnetische Wechselwirkung zwischen den Metallpartikeln und der magnetischen Rutsche (6) die Metallpartikel auf der Rutsche (6) zurückgehalten werden.

6. Verfahren nach Anspruch 5, **dadurch gekennzeichnet, dass** das Streugut (2) bevor es der Rutsche (6) zugeführt wird gleichmäßig verteilt und homogen ausgerichtet wird.

7. Verfahren nach Anspruch 5 oder 6, **dadurch gekennzeichnet, dass** das nicht magnetische Streugut (2) über die Rutsche (6) hinweg rutscht und auf ein Streuband (9) aufgestreut wird.

## Claims

1. Device for dispersing granular material (2) to form granular material mats, with a dispersing belt (9) and a granular material bunker (3) with a discharge device (5) for dispersing the granular material (2) on the dispersing belt (9), in the region of which a chute (6) arranged at an angle (α) to the horizontal (H) is provided, **characterised in that** the chute (6) is magnetic.

2. Device for dispersing granular material (2) to form granular material mats, with a dispersing belt (9) and a granular material bunker (3) with a discharge device (5) for dispersing the granular material (2) on the dispersing belt (9), in the region of which a chute (6) arranged at an angle (α) to the horizontal (H) is provided, **characterised in that** the chute (6) is configured as an electromagnet.

3. Device according to claim 1, **characterised in that** the chute (6) consists of a permanent-magnet material.

4. Device according to claim 1, 2 or 3, **characterised in that** the angle (α) of the chute (6) can be adjusted.

5. Method for separating metal particles from a granular material (2) provided according to any one of claims 1 to 4 in a dispersing device (1), **characterised in that** the granular material (2) is fed to a magnetic chute (6), so that owing to the magnetic interaction between the metal particles and the magnetic chute (6), the metal particles are retained on the chute (6).

6. Method according to claim 5, **characterised in that** the granular material (2) is uniformly distributed and homogeneously oriented before it is fed to the chute (6).

7. Method according to claim 5 or 6, **characterised in that** the non-magnetic granular material (2) slides over the chute (6) and is dispersed on a dispersing belt (9).

## Revendications

1. Dispositif pour étaler un matériau granulaire (2) en des mats de matériau granulaire, comprenant un tapis d'étalement (9) et un réservoir de matériau granulaire (3) présentant un dispositif de décharge (5) pour étaler le matériau granulaire (2) sur le tapis d'étalement (9), une glissière (6) agencée avec un angle (α) par rapport à l'horizontale (H) étant prévue dans la région du dispositif de décharge (5), **caractérisé en ce que** la glissière (6) est magnétique.

2. Dispositif pour étaler un matériau granulaire (2) en des mats de matériau granulaire, comprenant un tapis d'étalement (9) et un réservoir de matériau granulaire (3) présentant un dispositif de décharge (5) pour étaler le matériau granulaire (2) sur le tapis de d'étalement (9), une glissière (6) agencée avec un angle (α) par rapport à l'horizontale (H) étant prévue dans la région du dispositif de décharge (5), **caractérisé en ce que** la glissière (6) est formée en électroaimant.

3. Dispositif selon la revendication 1, **caractérisé en ce que** la glissière (6) est réalisée en un matériau magnétique permanent.

4. Dispositif selon la revendication 1, 2 ou 3, **caractérisé en ce que** l'angle (α) de la glissière (6) est réglable.

5. Procédé pour séparer des particules métalliques d'un matériau granulaire (2) mis à disposition dans un dispositif pour étaler (1) selon l'une des revendications 1 à 4, **caractérisé en ce que** l'on amène le matériau granulaire (2) à une glissière (6) magnétique, de façon à retenir les particules métalliques sur la glissière (6) par l'interaction magnétique entre les particules métalliques et la glissière (6) magnétique.

6. Procédé selon la revendication 5, **caractérisé en ce qu'**avant de l'amener à la glissière (6), on répartit uniformément et on oriente de façon homogène le matériau granulaire (2).

7. Procédé selon la revendication 5 ou 6, **caractérisé** le matériau granulaire (2) non magnétique glisse sur la glissière (6) et est étalé sur un tapis d'étalement (9).
